# EUROPÄISCHE PATENTSCHRIFT

(11) **EP 0 371 463 B1**
(45) Veröffentlichungstag und Bekanntmachung des Hinweises auf die Patenterteilung: **23.03.1994**
(21) Anmeldenummer: 89121946.1
(22) Anmeldetag: 28.11.1989
(51) Int. Cl.: E02D 5/76

(54) **Verfahren zum Setzen eines Ankers und Injektionsbohranker zur Durchführung des Verfahrens**
Method for installing an anchor and injection drill anchoring for performing the method
Procédé pour mettre en place un ancrage et ancrage de forage d'injection de mise en oeuvre du procédé

(30) Priorität: 29.11.1988 DE 3840158
(43) Veröffentlichungstag der Anmeldung: 06.06.1990
(73) Patentinhaber: GD-ANKER GMBH, D-38723 Seesen (DE)
(72) Erfinder: Gruber, Heinz, D-38723 Seesen (DE)
(74) Vertreter: Sobisch, Peter, Dipl.-Ing.

(56) Entgegenhaltungen:
- EP-A- 0 259 755
- DE-C- 377 021
- GB-A- 2 031 047
- US-A- 3 094 177
- US-A- 3 354 657
- US-A- 3 852 971

## Beschreibung

Die Erfindung bezieht sich auf ein Verfahren entsprechend dem Oberbegriff des Anspruchs 1.

Die Erfindung bezieht sich ferner auf einen Injektionsbohranker entsprechend dem Oberbegriff des Anspruchs 2 zur Durchführung dieses Verfahrens.

Ein Setzen von Ankern in gebrächem bzw. kohäsionsarmem bis kohäsionslosem Gebirge zur Stabilisierung von Wandungen macht bekanntlich stets besondere Maßnahmen erforderlich, um eine stabile Position des Ankers zu erreichen. Bereits die Erstellung eines Bohrloches in derartigen Gebirgsarten bereitet insoweit Probleme, als dessen Wandungen stabilisiert werden müssen, um zu vermeiden, daß dieses nach dem Herausziehen einer Bohrstange zusammenfällt. Es ist bekannt, in diesen Fällen verrohrt zu bohren und die Bohrlöcher mit Zementmörtel zu verpressen, wobei gleichzeitig das Rohr herausgezogen wird. Auf diese Weise wird erreicht, daß der injezierte Zementmörtel auch in die unmittelbare Umgebung des Bohrlochs eindringt. Die ausgehärtete Bohrlochfüllung wird dann nochmals aufgebohrt und in die dann erstellte Bohrung ein Anker eingeführt und mittels Zementmörtel festgelegt. In der letztgenannten Weise ist zwar ein Setzen von Ankern in den genannten Gebirgsarten möglich - es ist diese Vorgehensweise jedoch mit einem vergleichsweise hohen Zeit- und damit Kostenaufwand verbunden.

Aus der EP 0 259 755 A1 ist ein Gebirgsanker bekannt, der gleichzeitig als Bohrstange benutzbar ist und der aus einem rohrförmigen Grundkörper besteht, an dessen vorderem Ende sich eine Bohrkrone befindet. Diese Gebirgsanker sind auch als Injektionsbohranker bekannt. Der genannte Grundkörper ist zur Herstellung einer Verbundwirkung mit einer Mörtelummantelung profiliert ausgebildet, und zwar in der Gestalt eines vergleichsweise groben Rundgewindes und weist in seinem Mantelbereich eine Reihe von Bohrungen auf, die in einem, der Bohrkrone benachbarten Bereich vorgesehen sind. Während des Bohrens wird durch die Bohrkrone sowie die genannten Bohrungen ein Spülmittel, z.B. Wasser geführt, wobei nach vollendeter Bohrung das auf diesem Wege erstellte Bohrloch mit einer Mörtelsuspension ausgefüllt wird, die über den genannten Grundkörper in das Bohrloch eintritt. Unter diesen Bedingungen kann jedoch in vielen Fällen keine hinreichende Durchdringung des das Bohrloch umgebenden Gebirges mit Zementmörtel erreicht werden, woraus sich eine unzureichende Haftung des Ankers ergibt.

Ein ähnliches Problem besteht in manchen Fällen beim Erstellen von Pfahlgründungen, bestehend aus einzelnen, mit Ankern versehenen Pfählen. Befinden sich beispielsweise entlang einer Strecke, die der Länge des Pfahles entspricht in abwechselnder Folge kohäsionslose bzw. kohäsionsarme Schichten einerseits und vergleichsweise feste Schichten, muß durch besondere Maßnahmen dafür Sorge getragen werden, daß der Pfahl auf seiner gesamten Länge einen Mindestquerschnitt aufweist, durch den unter anderem die statische Tragfähigkeit der jeweiligen Pfahlgründung festgelegt ist. Es ist in diesen Fällen beispielsweise nicht möglich, lediglich eine Bohrung zu erstellen, die anschließend mit Beton ausgefüllt wird, da der Querschnittsverlauf der Bohrung im Bereich der festen Schichten stets mit Einschnürungen versehen ist, so daß das Vorhandensein des Mindestquerschnitts - von demjenigen der Einschnürung abgesehen - über die gesamte Länge des Pfahles nicht garantiert werden kann.

Im letztgenannten Fall bleibt lediglich die Möglichkeit einer verrohrten Bohrung, um den geforderten gleichmäßigen Querschnittsverlauf, insbesondere das Einhalten eines Mindestquerschnitts sicherzustellen.

Diese bekannten Verfahren sind nach alledem entweder als arbeits- und kostenintensiv anzusehen, erfordern demzufolge einen aufwendigen Maschineneinsatz oder sind entsprechend der Kohäsion des jeweiligen Gebirges nur beschränkt einsetzbar.

In obigem Zusammenhang einsetzbare Bohrstangen benötigen an ihrem, der Bohrkrone abgekehrten Ende ein Adapterteil, über welches der Antrieb der Bohrstange während des Bohrbetriebs erfolgt und über welches ein Spülmittel in die zentrale Längsbohrung der Bohrstange eingeführt wird. Ein solches Adapterteil ist aus der DE-PS 377 021 bekannt, welches zur Verbindung mit biegsamen Rohrwellen bestimmt ist. Dieses Adapterteil besteht aus einer ortsfest angeordneten, mit einem Ringraum versehenen Muffe, durch welche sich hindurch ein an seinem einen, zur Verbindung mit der Rohrwelle bestimmten Ende offenes und an seinem anderen Ende geschlossen ausgebildetes Hohlwellenstück erstreckt. Das Hohlwellenstück ist innerhalb der Muffe drehbar gelagert und dient der Kupplung mit einem Bohrantrieb. Der genannte Ringraum dient über Radialbohrungen des Hohlwellenstücks der Einführung eines Spülmittels, hier Wasser. Das zur Verbindung mit der Rohrwelle bestimmte Teil des Hohlwellenstücks ist mit einem Innengewindeabschnitt versehen, der in einen, einen verringerten Durchmesser aufweisenden Abschnitt übergeht, welcher gleichzeitig einen Anschlag für eine Verschraubung bildet. Letzgenannter Abschnitt ist mit den genannten Radialbohrungen versehen, die über den Ringraum der Einführung des Spülmittels dienen. Dieses bekannte Adapterteil ist jedoch lediglich zur Führung eines Spülmittels sowie zum Antrieb der Bohrstange bzw. einer Rohrwelle bestimmt.

Es ist die Aufgabe der Erfindung, ein Verfahren der eingangs genannten Gattung zu entwerfen, mittels welchem insbesondere unter Verwendung von einfachen bzw. im wesentlichen standardmäßig verfügbaren Werkzeugen bzw. Bauteilen auch unter den genannten schwierigen Bedingungen, nämlich in wenigstens teilweise kohäsionsarmem bis kohäsionslosem Gebirge eine zuverlässige und stabile Positionierung von Ankern möglich ist.

Diese Aufgabe ist bei einem gattungsgemäßen Verfahren durch die Merkmale des Kennzeichungsteils des Anspruchs 1 gelöst.

Erfindungswesentlich ist, daß im Rahmen dieses Verfahrens ein an sich bekannter Injektions-Bohranker benutzt werden kann, der lediglich in seinem vorderen, d.h. der Bohrkrone benachbarten Bereich mit Austrittsöffnungen versehen ist, welche ebenso wie dessen zentrale Spülbohrung bereits während des Bohrens der Führung einer Mörtelsuspension oder einer vergleichbaren Substanz dienen. Es wird somit unmittelbar während des Bohrvorgangs, und zwar synchron mit dem Fortschritt der Bohrung das das Bohrloch umgebende Gebirge mit einer Mörtelsuspension verpreßt, so daß jegliche Maßnahmen zur Stabilisierung einer Bohrlochwandung entfallen. Da als Folge dieser Vorgehensweise durch die Mörtelsuspension kleinere Partikel, die als Folge des Bohrvorgangs gelöst werden, ausgeschwemmt werden, bildet sich in der Umgebung der Bohrstange ein großvolumiges Gemenge, bestehend aus gröberen, losgelösten Partikeln und der Mörtelsuspension. Es wird auf diesem Wege eine vergleichsweise tiefe Durchdringung des das Bohrloch umgebenden Gebirges und damit eine zuverlässige Sicherung bzw. Festlegung des Ankers erreicht. Ein Vorteil liegt auch in der lückenlosen und damit zuverlässigen Ummantelung des Gebirgsankers mit einer Mörtelsuspension, so daß durch die, sich in der unmittelbaren Umgebung des Ankers einstellende alkalische Atmosphäre ein sicherer Korrosionsschutz gegeben ist. Ein weiterer Vorteil dieses Verfahrens, der sowohl beim Setzen von Gebirgsankern als auch beim Erstellen von Gründungspfählen für Fundamentierungen zum Tragen kommt, ist die einstufige Arbeitsweise, da quasi in einem Arbeitsschritt gebohrt und vermörtelt wird. Es entfällt somit das vorherige Erstellen einer Bohrung unter Verwendung eines Spülmittels. Da der genannte Ausschwemmeffekt bei gegebenem Zuführungsdruck der Mörtelsuspension sich aufgrund der geringen mechanischen Stabilität des die Bohrung umgebenen Gebirges seitlich ausbreitet, werden erfindungsgemäß die radialen Abmessungen der Mörtelummantelung des Ankers über die Bohrdrehzahl und damit den Bohrfortschritt gesteuert. Dies eröffnet einfache Möglichkeiten zur Anpassung an unterschiedliche Gebirgsarten.

Es ist ferner die Aufgabe der Erfindung, einen zur Durchführung des erfindungsgemäßen Verfahrens besonders geeigneten Injektionsbohranker zu entwerfen.

Diese Aufgabe ist bei einem gattungsgemäßen Injektionsbohranker durch die Merkmal des Kennzeichnungsteils des Anspruchs 2 gelöst.

Wesentlich ist hierbei zunächst einmal die Verwendung eines an sich bekannten Injektionsbohrankers, an dessen, der Bohrkrone abgekehrten Ende sich ein Adapterteil befindet, über welches gleichzeitig der Drehantrieb und die Zuführung von Mörtelsuspension erfolgt. Es wird eine Bohrkrone eingesetzt, deren Vorteile im wesentlichen beim Erstellen von Gründungspfählen in solchen Böden zum Tragen kommen, die durch eine abwechselnde Folge von kohäsionslosen mit festen Schichten gekennzeichnet sind. Indem von dem Einsatzteil Seitenstege seitlich abstehen, deren Vorderseite als Träger frei drehbarer Reißwerkzeuge dient, besteht die Möglichkeit, die radialen Abmessungen dieser Anordnung derart auszubilden, daß über die gesamte Länge der in den Boden einzubringenden Bohrung ein Mindestquerschnitt gegeben ist, innerhalb dessen die Reißwerkzeuge wirksam sind und innerhalb welchem Fall eine Durchdringung von gelöstem Material und Mörtelsuspension gegeben ist. Für statische Berechnungen kann somit auf einen definierten Betonquerschnitt zurückgegriffen werden, dessen radiale Abmessungen praktisch durch die entsprechenden radialen Abmessungen der Seitenstege in Verbindung mit den an diesen angebrachten Reißwerkzeugen bestimmt sind. Es kann somit auch in diesen vergleichsweise schwierigen Fällen in einen einzigen einheitlichen Arbeitsvorgang sowohl die Bohrung erstellt als auch die Mörtelverpressung zwecks Bildung eines armierten Gründungspfahles vorgenommen werden, und zwar über eine definierte Tiefe sowie entsprechend den radialen Abmessungen der Bohrkrone auch mit einem Mindestquerschnitt, welcher gleichmäßig über die gesamte Länge nicht unterschritten wird. Indem die Seitenstege ausgehend von der Vorderseite pfeilförmig seitlich abgespreizt sind, wird das Eindringen während drehenden Bohrens erleichtert. Es kommt grundsätzlich jedoch auch ein drehendes und schlagendes Bohren in Betracht. Es ist die Bohrkrone mit einer Reihe von Austrittsöffnungen für die über die Bohrstange geführte Mörtelsuspension ausgerüstet. Die genaue Lage dieser bohrkronenseitigen Austrittsbohrungen ist grundsätzlich beliebig. Sie dient insbesondere dem Zweck, den Mörtel in einen solchen Bereich austreten zu lassen, in dem während des drehenden Bohrens die gegenläufig zu dem Bohrantrieb rotierenden Reißwerkzeuge wirksam sind, denen hierbei die Wirkung von Mischorganen zukommt, durch welche die Durchmischung von gelöstem grobkörnigen Material und Mörtelsuspension bewirkt wird. Somit steht aufgrund der Wirkung der drehenden Reißwerkzeuge im Bereich der Bohrkrone ein weitgehend homogenes Gemenge aus Mörtelsuspension und gelöstem Material zur Verfügung, welches durch die Verdrängerwirkung der genannten Seitenstege in Verbindung mit den Reißwerkzeugen zur rückwärtigen Seite der Bohrkrone hin verdrängt wird. Aufgrund der flächenhaften Ausgestaltung der Reißwerkzeuge ergibt sich trotz der drehenden Bohrkrone ein hinreichender Strömungsquerschnitt, innerhalb welchem das gelöste Material zur rückwärtigen Seite der Bohrkrone strömen kann. Auch sind die Seitenstege entsprechend einem Radius bemessen, der einem solchen Querschnitt angepaßt ist, in welchem eine Durchdringung des Gebirges bzw. des Bodens mit Mörtelsuspension gegeben ist.

Die Merkmale des Anspruchs 3 sind auf eine einfache, besonders vorteilhafte Ausgestaltung des Adapterteils gerichtet. Dies ist lediglich aus wenigen Grundelementen aufgebaut und zu Wartungs- bzw. Inspektionszwecken leicht zerlegbar.

Die Merkmale der Ansprüche 4 bis 6 sind auf unterschiedliche Ausgestaltungen und Anordnungen der Seitenstege gerichtet. Diese Ausgestaltungen betreffen unter anderem die Eignung der Seitenstege als Förderorgane zum Verdrängen des vorderseitig gelösten Materials auf die Rückseite der Bohrkrone. Zu diesem Zweck können die Seitenstege in Umdrehungsrichtung des Bohrantriebs der Bohrstange wendelartig gewunden ausgebildet sein und darüber hinaus - gegebenenfalls mit einer zweckmäßigen Querschnittsprofilierung - auch um ihre Längsachse gewunden ausgebildet sein. Dies hat zur Folge, daß durch die Bewegung der Seitenstege in dem aus Mörtelsuspension und gelöstem Material bestehenden Gemenge eine Förderwirkung in Richtung auf das rückwärtige Ende der Bohrkrone hin ausgeübt wird.

Die Gestaltung der Reißwerkzeuge entsprechend den Merkmalen des Anspruchs 7 ist grundsätzlich beliebig - diese sollten jedoch mit einer Vielzahl von Schneidkanten ausgerüstet sein, vorzugsweise aus einem Hartmetall bestehen und derart bemessen sein, daß sich deren Einwirkungsbereiche innerhalb des zu mischenden Gemenges tangieren.

Die Merkmale des Anspruchs 8 offenbaren weitere Vorzüge des erfindungsgemäßen Injektionsbohrankers, die im folgenden noch näher erläutert werden.

Die Erfindung wird im folgenden unter Bezugnahme auf das in den Zeichnungen dargestellte Ausführungsbeispiel näher erläutert werden. Es zeigen:
Fig. 1 eine Seitenansicht eines Injektionsbohrankers zur Durchführung des erfindungsgemäßen Verfahrens;
Fig. 2 eine Ansicht gemäß Pfeil II der Fig. 1;
Fig. 3 eine perspektivische Darstellung eines Adapterteils;
Fig. 4 eine Seitenansicht eines Ausführungsbeispiels einer erfindungsgemäß einzusetzenden Bohrkrone;
Fig. 5 eine Darstellung einer Detailansicht der Bohrkrone gemäß Pfeil V der Fig. 4;
Fig. 6 eine Darstellung einer, in einem Bohrloch befindlichen Bohrkrone in einer Stirnansicht gemäß Pfeil VI der Fig. 4.

Mit 1 ist in Fig. 1 die im Rahmen des erfindungsgemäßen Verfahrens einzusetzende Bohrstange bezeichnet, welche gleichzeitig als Anker benutzt wird, und zwar sowohl bei zur Stabilisierung der Wandungen von Hohlräumen dienenden Gebirgsankern als auch bei zur Bodenverfestigung dienenden Pfählen. Die Bohrstange 1 wird durch einen hohlen zylindrischen Grundkörper gebildet, der außenseitig über seine gesamte Länge mit einer gewindeartigen Verformung nach Art eines Rundgewindes versehen ist, welches vorteilhafterweise durch einen Kaltverformungsprozeß, beispielsweise durch Walzen oder Rollen hergestellt ist.

Die Bohrstange 1 trägt an ihrem einen Ende eine Bohrkrone 2, welche in an sich bekannter Weise mit einer zentralen, koaxial zu der Bohrstange 1 verlaufenden Spülbohrung 3 versehen ist, die koaxial zur Bohrstange 1 bzw. deren zentraler axialer Bohrung 4 verläuft.

Die Bohrkrone 2 ist als plattenartiger, hier quadratischer Grundkörper ausgebildet, der sich senkrecht zur Achse der Bohrstange 1 erstreckt und dessen Umfangsseiten mit zylindrischen Einformungen 5 versehen sind. Es sind diese Einformungen 5 derart bemessen, daß deren jeweils tiefste Punkte einen das Außengewinde umschreibenden Außenkreis gerade tangieren. Die Bohrkrone trägt auf ihrer, der Bohrlochsohle zugekehrten Seite eine sternförmige Anordnung prismenähnlicher, als Schneidkanten fungierender Vorsprünge 6, die sich in Richtung auf die Ecken des quadratischen Grundkörpers erstrecken. Es sind die Vorsprünge 9 um die seitlichen Begrenzungskanten des genannten Grundkörpers herumgeformt und enden mit geringem Abstand vor der Stelle, an der die Bohrstange 1 angesetzt ist. Auf diese Weise sind die Vorsprünge 9 bzw. Schneidkanten nicht nur im Stirn- sondern auch im Umfangsbereich wirksam. Die Vorsprünge 6 enden bohrlochsohlenseitig im mittleren Bereich des Grundkörpers in abgeschrägten Flächen 7, die in Richtung auf die Mündungsöffnung der Spülbohrung 3 hin geneigt ausgebildet sind. Die Bohrkrone 2 ist in ihren axialen Abmessungen, d.h. in Richtung der Pfeile 8 so kurz wie möglich bemessen. Die Verbindung zwischen der Bohrkrone 2 und der Bohrstange 1 ist im übrigen vorzugsweise lösbar ausgebildet.

Indem die Bohrkrone 2 in Richtung der Pfeile 8 so kurz wie möglich bemessen ist, wird erreicht, daß beim Betrieb der Bohrstange das im stirnseitigen Endbereich des Bohrkopfes gelöste Gesteinsmaterial auf kürzestem Wege sowie mit geringstmöglichen Strömungswiderständen in den, der Bohrlochsohle abgekehrten Seitenbereich der Bohrkrone gefördert werden kann. Indem die Bohrkrone 2 lösbar an der Bohrstange 1 angebracht ist, wird erreicht, daß ein Auswechseln der Bohrkrone zwecks Anpassung der Bohrstange an unterschiedliche Boden- bzw. Gebirgsbeschaffenheiten bzw. Bohrlochdurchmesser möglich ist.

Es ist die Bohrstange in ihrem, der Bohrkrone 2 benachbarten Bereich, d.h. ausgehend von der Bohrkrone beispielsweise in einer Länge von 0,5 m mit Bohrungen 9 versehen, durch welche eine Verbindung zwischen dem Außenraum und der zentralen Bohrung 4 der Bohrstange 1 hergestellt ist.

Zeichnerisch nicht dargestellt sind Muffenstücke, mittels welchen ein oder auch mehrere Verlängerungsabschnitte an die Bohrstange 1 angekuppelt werden, welche in ihren äußeren Abmessungen und in ihrer sonstigen Beschaffenheit der Bohrstange 1 entsprechen, jedoch keinerlei Bohrungen 9 aufweisen.

An dem, der Bohrkrone 2 abgekehrten Ende der ggf. im oben beschriebenen Sinne verlängerten Bohrstange 1 befindet sich ein Adapterteil 10, welches schematisch in Fig. 3 gezeigt ist. Dieses Adapterteil 10 ist mit einem Anschlußteil 11 versehen, an welches eine zeichnerisch nicht dargestellte Zuleitung für Ankermörtel bzw. eine Mörtelsuspension angeschlossen ist. An der Stelle 12 befindet sich ein zeichnerisch ebenfalls nicht näher dargestelltes Kupplungsteil zum Anschluß eines herkömmlichen Bohrantriebs, der für drehenden und/oder schlagenden Betrieb ausgelegt sein kann.

Das Adapterteil 10 besteht gemäß Fig. 3 aus einem Muffenteil 13, welches innenseitig mit einem an das Außengewinde der Bohrstange 1 angepaßten Innengewinde versehen ist. Das Muffenteil 13 ist - wie an der Stelle 14 angedeutet - innenseitig geschlossen ausgebildet und an der Stelle 12 wiederum mit einem Innengewinde versehen, welches das Kupplungsglied für den zeichnerisch nicht dargestellten Bohrantrieb bildet. Mit 15 ist ein auf dem Mantel des Muffenteils 13 fest angeordneter Anschlagkörper bezeichnet, dessen Funktion im folgenden noch erläutert werden wird.

Das Muffenteil 13 wird von einem feststehenden Gehäuseteil 16 umgeben, an welchem das Anschlußteil 11 angebracht ist und welches mit einem innenseitig angeordneten Ringraum 17 versehen ist. Der Ringraum 17 steht in zeichnerisch nicht dargestellter Weise mit dem Anschlußteil 11 in Verbindung, so daß über dieses in Richtung des Pfeiles 18 eine Mörtelsuspension in den Ringraum 17 einführbar ist. Dem Ringraum 17 radial unmittelbar gegenüberliegend ist in den Außenmantel des Muffenteils 13 eine zylindrische Ausnehmung 19 eingearbeitet, welche mit einer Reihe von radialen Bohrungen 20 versehen ist.

Mit 21 ist ein Anschlagmittel, hier ein vergleichsweise kurzer, mit Außengewinde versehener Rohrzylinder bezeichnet, der in das Muffenteil 13 eigeschraubt ist, und zwar bis zu der Stelle 14, an welcher der Innenraum des Muffenteils verschlossen ist. Es ist das Anschlagmittel 14 mit einer Reihe von radialen Bohrungen 22 versehen, die fluchtend zu den Bohrungen 20 verlaufen, so daß zwischen dem Ringraum 17 und dem Innenraum des Anschlagmittels 21 eine für die Mörtelsuspension durchlässige Verbindung besteht. Durch das Anschlagmittel 21 ist gewährleistet, daß beim Einschrauben des Endes einer Bohrstange in das Muffenteil 13 die Einschraubtiefe der Bohrstange begrenzt wird, so daß durch letztere insbesondere keine Überdeckung der Bohrungen 20 eintritt. Das, das Muffenteil 13 im übrigen mit geringem Spiel umgebende Gehäuseteil 16 wird in seiner, an dem Anschlagkörper 15 mit geringem Spiel anliegenden Stellung mittels eines axial bezüglich des Muffenteils 13 beweglichen weiteren Anschlagkörpers 23 gehalten, der auf dem Muffenteil 13 mittels einer Reihe von Klemmschrauben 24 arretiert ist. Im Betrieb des Adapterteils 10 wird somit das Gehäuseteil 16 ortsfest zwischen den sich mit dem Muffenteil drehenden Anschlagkörpern 15, 23 gehalten.

Die vorstehend anhand der Fig. 1 bis 3 beschriebene Vorrichtung wird erfindungsgemäß zum Setzen von Gebirgsankern vorzugsweise in kohäsionsarmen bis kohäsionslosem, gebrächem Gebirge eingesetzt, wobei während des Bohrens anstelle eines üblichen Spülmittels eine Mörtelsuspension bzw. Zementmilch benutzt wird, welche über das Anschlußteil 11 unter Druck zugeführt wird. Während des Bohrfortschritts tritt diese Mörtelsuspension sowohl aus der Spülbohrung 3 der Bohrkrone 2 als auch den Bohrungen 9 der Bohrstange 1 aus, wobei relativ feinkörniges, als Folge des Bohrvorgangs gelöstes Material abgeschwemmt wird, wohingegen relativ gröberes Material im Bohrloch verbleibt, jedoch unmittelbar ein Gemenge mit der Mörtelsuspension bildet, um zu einem späteren Zeitpunkt zusammen mit dieser zu erhärten. Es wird somit die zur Herstellung eines Verbundes zwischen dem Anker einerseits und dem umliegenden Gebirge erforderliche Mörtelsuspension bereits während des Bohrvorgangs unter Druck in das Bohrloch eingebracht, wodurch nicht nur eine bereits beim Bohren erreichte Stabiliserung des Bohrlochs, sondern auch eine relativ großräumige Durchdringung des das Bohrloch umgebenden Gebirges mit Mörtelsuspension erreicht wird. Letzterer Effekt wird durch das Ausschwemmen von relativ feinkörnigem Material noch verstärkt. In dem schließlich fertigen Bohrloch ist erfindungsgemäß der Anker von einer betonartigen Ummantelung, bestehend aus einem Gemenge aus Mörtelsuspension und relativ gröberen Gesteinspartikeln umgeben, wobei sich aufgrund der großvolumigen Durchdringung des umgebenden Gebirges mit Mörtelsuspension eine Stabilisierung desselben und eine sichere Befestigung des Ankers ergeben.

In den Fig. 4 bis 6 ist eine für bestimmte Einsatzfälle speziell ausgestaltete Bohrkrone 2 dargestellt. Es sind dies solche Fälle, bei denen - über die Tiefe einer Bohrung gesehen - in abwechselnder Folge Schichten von gebrächem bzw. kohäsionslosem Gebirge und relativ feste tragende Schichten angeordnet sind. Charakteristisch für diese Schichtenfolge ist, daß im Bereich der gebrächen Schichten mit einem Zusammenfallen der Wandungen der Bohrung zu rechnen ist, nicht hingegen im Bereich der festen Schichten. Zur Behebung der sich aus dem zu erwartenden ungleichmäßigen Querschnitt des Verbundsystems aus Anker und umgebender Mörtelschicht ergebenden Nachteile, wird ein Bohrkopf 2 vorgeschlagen, der im folgenden näher beschrieben werden soll.

Es besteht der Bohrkopf 2 im wesentlichen aus einem rohrförmigen, außenseitig mit einem vergleichsweise groben, vorzugsweise einem Rundgewinde versehenden Ansatzteil 25, an dessen vorderem, der Bohrsohle zugekehrten Teil Seitenstege 26 befestigt sind. Diese Befestigung kann in beliebiger Weise, vorzugsweise durch Verschweißung mit der Außenwandung des Ansatzteils 25 erfolgen.

Die genannten Seitenstege 26 erstrecken sich in dem gezeigten Ausführungsbeispiel im wesentlichen in einer, die Achse 27 des Ansatzteils 25 enthaltenden Ebene ausgehend von letzterem pfeilförmig nach hinten, d. h. von der Bohrsohle fortgerichtet. Sie bilden gemäß Fig. 4 jeweils mit der Achse 27 Winkel von ungefähr 45° und können im Querschnitt beispielsweise quadratisch, jedoch auch rechteckig ausgebildet sein.

Das Ansatzteil 25 ist zur Verschraubung mit Bohrstangen 1 gemäß dem Ausführungsbeispiel der Fig. 1 bis 3 bestimmt, so daß im montierten Zustand des Bohrkopfes 2 die Achse 27 koaxial zu der zentralen axialen Bohrung 4 (Fig. 1) der Bohrstange 1 verläuft. Die somit die Verlängerung der Bohrung 4 bildende Bohrung 28 des Ansatzteils 25 endet an ihrem, der Bohrsohle zugekehrten Ende in einem sich endseitig konisch zuspitzenden Abschnitt 29, an dessen Ende sich eine koaxial zu der Achse 27 erstreckende Spül- bzw. Austrittsbohrung 30 befindet. Es ist das Ansatzteil 25 mit weiteren, mit der Bohrung 28 in Verbindung stehenden seitlichen Austrittsbohrungen 30′ bestückt.

Mit 31 sind als Rotationskörper ausgebildete Reißwerkzeuge bezeichnet, die jeweils um sich senkrecht zu den Seitenstegen 26 erstreckende und in deren Ebene liegende Achsen 32 frei drehbar gelagert sind. Die Reißwerkzeuge 31 sind hierbei auf der, der Bohrsohle zugekehrten Seite der Seitenstege 26 angeordnet. Die Ausführung der drehbaren Lagerung der Reißwerkzeuge 31 an den Seitenstegen 26 kann grundsätzlich beliebig ausgebildet sein, sofern die, für den Bohrbetrieb erforderliche Festigkeit gegeben ist.

Es bestehen die Reißwerkzeuge 31 im einzelnen jeweils aus rotationssymmetrischen Ringkörpern 33, an deren peripherer Außenseite eine Reihe von Schneidkörpern 34 in vorzugsweise gleichmäßiger Verteilung angeordnet sind. Die Schneidkörper 34 weisen in dem gezeigten Ausführungsbeispiel eine parallelepipedförmige Gestalt auf und weisen insbesondere auf ihrer Vorderseite, d.h. auf ihrer der Bohrlochsohle zugekehrten Seite ausgeprägte Schneidkanten 35 auf. Selbstverständlich wirken jedoch auch die übrigen Kanten der Schneidkörper als Schneidkanten.

Beide Reißwerkzeuge 31 sind vorzugsweise identisch ausgebildet.

Es ist das System aus Seitenstegen 26 sowie Reißwerkzeugen 31 derart bemessen, daß dieses - in einer Axialprojektion gemäß Fig. 6 gesehen - lediglich höchstens 50% der Fläche mit dem Radius 36 ausmacht, innerhalb derer in jedem Fall durch die Reißwerkzeuge 31 eine Bohr- bzw. Auflockerungswirkung entwickelt wird. Dies hat zur Folge, daß während des Bohrfortschritts ein genügender Querschnitt im Bereich des rotierenden Bohrkopfes zur Verfügung steht, über welchen das aufgerissene, zermahlene oder auch gelockerte Material auf die Rückseite des Bohrkopfes 2, nämlich auf die, der Bohrlochsohle abgekehrte Seite gefördert werden kann.

Mit 37 ist ein im Querschnitt dreieckiger, prismenartiger Schneidkörper bezeichnet, der sich auf der, der Bohrsohle zugekehrten Seite eines jeden Reißwerkzeugs 31 diametral über dessen Ringkörper 33 erstreckt und hier ebenfalls zur Schneid-, Reiß- sowie Auflockerungswirkung während des Bohrfortschritts beiträgt.

Der Gebrauch des in den Fig. 4 bis 6 dargestellten Bohrkopfes 2 gestaltet sich grundsätzlich ähnlich wie der eingangs beschriebene. Während des Erstellens der Bohrung, wobei vorzugsweise mit einem ausschließlich drehenden Bohrantrieb gearbeitet wird, wird unmittelbar eine Mörtelsuspension in die Bohrstange eingeführt, welche somit über die axiale Bohrung 4 in die Bohrung 28 des Bohrkopfes 2 gelangt und schließlich über die Austrittsbohrungen 30, 30′ austritt. Als Folge des Bohrvorgangs wird das gebräche Gebirge gelockert, wobei es zu einem Ausschwemmen von feinen bzw. feinsten Betandteilen kommt, wohingegen sich die gröberen Bestandteile mit der austretenden Mörtelsuspension durchmischen, um schließlich im Verbund mit dieser auszuhärten. Die als Folge des drehenden Bohrens entgegengesetzt zur Umdrehungsrichtung der Bohrstange umlaufenden Reißwerkzeuge 31 bewirken während des Bohrfortschritts neben einem Aufreißen des Gebirges, einem teilweisen Zerkleinern der losgelösten groben Partikel insbesondere jedoch eine Durchmischung der gelösten Partikel mit der aus den Bohrungen 30,30′ austretenden Mörtelsuspension. Die Reißwerkzeuge erfüllen somit gleichzeitig die Aufgabe von Mischorganen, so daß sich hinter der Bohrkrone 2 während des Bohrfortschritts ein Gemenge aus Mörtelsuspension und gröberen Gesteinspartikeln bildet, wodurch die, durch den Bohrvorgang aufgelockerte Zone des Gesteins bzw. die Bohrung stets gefüllt bleibt, so daß ein Hohlraum gar nicht erst entsteht. Im Endzustand ist der durch das System aus Bohrstange und Bohrkrone gebildete Anker auf seiner ganzen Länge in einen mit Gesteinspartikeln durchsetzten Mörtel eingebunden, wobei entsprechender Konsistenz des umliegenden Gebirges sowie dem Einführungsdruck der Mörtelsuspension es zu einer mehr oder weniger tiefen Durchdringung von Mörtelsuspension und umliegendem Gebirge kommt. Der von dem austretenden Mörtel durchdrungene Bereich des Gebirges bzw. Bodens, der nach Erhärten um den Anker herum eine betonierte, stabilisierte Zone bildet, weist jedoch unabhängig von der Schichtenfolge des Bodens einen Mindestquerschnitt auf, der durch den Radius 36 bestimmt wird.

Letzteres bedeutet, daß beispielsweise bei Verwendung des Verfahrens bei armierten Pfahlgründungen der Mindestquerschnitt des Pfahles durch den, sich aus der Bohrkronenkonstruktion ergebenden Radius 36 gegeben ist. Dies bedeutet ferner, daß auch unter den gegebenen schwierigen Bedingungen, bei denen Schichten unterschiedlicher Konsistenz aufeinander folgen ein Gründungspfahl erstellbar ist, dessen Mindestquerschnitt durch konstruktive Bemessung des genannten Radius 36 in weiten Grenzen variierbar ist, wobei die Notwendigkeit eines verrohrten Bohrens entfällt und in einem einzigen einheitlichen Arbeitsvorgang der Anker in den Boden bzw. das Erdreich bohrend eingeführt wird und während des Bohrens gleichzeitig eine Mörtelverpressung stattfindet.

Die gezeigte Bohrkrone kann in mannigfacher Form variiert werden. Insbesondere können grundsätzlich beliebige, um Achsen drehbare Reißwerkzeuge eingesetzt werden, von denen gleichzeitig eine gewisse Durchmischungswirkung auf das sich bildende Gemenge aus Gesteinspartikeln und Mörtelsuspension ausgeht. Es können darüber hinaus die Seitenstege 26 - in einer Ansicht gemäß Pfeil VI gesehen - auch wendelartig gewunden ausgebildet sein und darüber hinaus - bezogen auf ihre Längsachse sowie ihre Querschnittsform - eine Profilierung aufweisen, von der zusätzlich eine Förderwirkung auf das durch die Reißwerkzeuge gelockerte Gestein in Richtung von der Bohrlochsohle fort entwickelt wird.

Es können - soweit in dem durch den Radius 36 umrissenen Querschnitt hinreichend Raum zum Verdrängen des im Bereich der Bohrlochsohle gelösten Materials verbleibt, auch mehr als zwei Reißwerkzeuge 31 vorgesehen sein. Es können darüber hinaus anstelle zweier Seitenstege 26 auch mehrere angeordnet sein, soweit die eingangs genannte Bedingung erfüllbar ist.

## Patentansprüche

1. Verfahren zum Setzen von Ankern in losem, kohäsionsarmem bis kohäsionslosem Gebirge unter Verwendung eines Ankers, der gleichzeitig als Bohrstange (1) einsetzbar ist, dessen zentrale axial verlaufende Bohrung (4) lediglich an ihrem, der Bohrkrone (2) zugekehrten Ende mit radialen Bohrungen (9) versehen ist, dadurch gekennzeichnet,
- daß während des Bohrens über die Bohrung (4) eine Mörtelsuspension oder dergleichen geführt wird,
- daß während des Bohrens relativ feinere Anteile des gelösten Materials ausgespült werden und daß relativ gröbere Anteile des gelösten Materials von der Mörtelsuspension umspült und während deren Aushärtens in dieser eingebunden werden,
- und daß der Außendurchmesser der den Anker umgebenden, unter anderem aus Mörtel bestehenden Ummantelung bei gegebenem Zuführungsdruck der Mörtelsuspension durch Variierung der Bohrdrehzahl gesteuert wird.

2. Injektionsbohranker zur Durchführung des Verfahrens nach Anspruch 1, mit einer Bohrstange (1), welche außenseitig mit einer Profilierung, vorzugsweise einem Rundgewinde versehen ist, wobei lediglich in einem, der Bohrkrone (2) benachbarten Bereich als Austrittsöffnungen dienende Bohrungen (3,9,30,30') vorgesehen sind, die mit der zentralen Bohrung (4) der Bohrstange (1) in Verbindung stehen, dadurch gekennzeichnet,
- daß die Bohrstange (1) an ihrem, der Bohrkrone (2) abgekehrten Ende - gegebenenfalls unter Zwischenanordnung von Verlängerungsstücken - mit einem Adapterteil (10) versehen ist, mittels welchen der Antrieb der Bohrstange (1) sowie die Zufuhr von Mörtelsuspension erfolgt,
- daß die Bohrkrone (2) aus einem rohrförmigen Ansatzteil (25) und einer, an diesem angebrachten Anordnung frei drehbarer Reißwerkzeuge (31) gebildet wird,
- daß die Anordnung aus wenigstens zwei, von den Ansatzteil (25) seitlich abstehenden, Träger für die Reißwerkzeuge (31) bildenden Seitenstegen (26) besteht, auf deren Vorderseiten die Reißwerkzeuge (31) angeordnet sind,
- daß die Seitenstege (26) ausgehend von dem vorderseitigen Ende der Bohrkrone (2) in Richtung auf deren rückwärtiges Ende hin sich unter einem Winkel gegenüber der Achse (27) des Ansatzteils (25) erstrecken, nämlich pfeilförmig abgespreizt sind,
- daß das Ansatzteil (25) mit seitlichen Bohrungen (30') sowie einer axialen Bohrung (30) an seinem vorderseitigen Ende ausgerüstet ist, welche Bohrungen (30',30) mit der zentralen axialen Bohrung (4) der Bohrstange (1) in einer, einen Durchtritt von Mörtelsuspension ermöglichenden Verbindung stehen,
- daß - in einer Stirnansicht gesehen - die genannte Anordnung einschließlich der Reißwerkzeuge höchstens 50 % der Fläche überdeckt, in der während des Bohrens eine Bohrwirkung entwickelt wird und
- daß das Ausmaß der seitlichen Erstreckung der Seitenstege (26) entsprechend einem Radius (36) bemessen ist, welcher Radius (36) dem Mindestradius eines solchen Querschnitts entspricht, in welchem bei Setzen eines Gebirgsankers oder beim Erstellen eines Gründungspfahls eine Durchdringung mit Mörtelsuspension gegeben ist.

3. Injektionsbohranker nach Anspruch 2, dadurch gekennzeichnet,
- daß das Adapterteil (10) aus einem, zur Aufnahme des einen Endes der Bohrstange (1) sowie zur Drehmomentübertragung bestimmten Muffenteil (13) und einem feststehenden, der Einführung von Mörtelsuspension dienenden Gehäuseteil (16) besteht,
- daß das Muffenteil (13) im Bereich des Gehäuseteils (16) umfangsseitig mit Öffnungen (20) und innensei(16) umfangsseitig mit Öffnungen (20) und innenseitig mit Anschlagmitteln (21) für die Bohrstange (1) versehen ist,
- daß das Gehäuseteil (16) mit einem, zur Verteilung der Mörtelsuspension bestimmten, das Muffenteil (13) umgebenden Ringraum (17) versehen ist und
- daß das Gehäuseteil (16) zwischen einem festen oder unlösbaren und einem lösbaren, das Muffenteil mit geringem Spiel umgebenden Anschlagkörper (15,23) fixiert ist.

4. Injektionsbohranker nach Anspruch 2 oder 3, dadurch gekennzeichnet,
- daß zumindest zwei Seitenstege (26) in einer, die Achse (27) des Ansatzteils (25) enthaltenden Ebene angeordnet sind und
- daß sich die Seitenstege (26) im wesentlichen geradlinig erstrecken sowie im Querschnitt vorzugsweise quadratisch oder rechteckig ausgebildet sind.

5. Injektionsbohranker nach einem der Ansprüche 2 bis 4, dadurch gekennzeichnet, daß die Seitenstege (26) in Umdrehungsrichtung der Bohrstange (1) wendelartig gewunden ausgebildet sind.

6. Injektionsbohranker nach einem der Ansprüche 2 bis 5, dadurch gekennzeichnet, daß die Seitenstege (26) um ihre Längsachse gewunden ausgebildet sind.

7. Injektionsbohranker nach einem der Ansprüche 2 bis 6, dadurch gekennzeichnet,
- daß die Achsen (32) der Reißwerkzeuge (31) senkrecht zu den Seitenstegen (26) verlaufen und
- daß die Reißwerkzeuge (31) in vorzugsweise gleichmäßiger Verteilung mit Schneidkörpern (34,37) ausgerüstet sind.

8. Injektionsbohranker nach einem der vorangegangenen Ansprüche 2 bis 7, dadurch gekennzeichnet,
- daß das Ansatzteil (25) vorzugsweise mit Außengewinde zur Verschraubung mit einer Bohrstange (1) ausgerüstet ist und
- daß das Außengewinde vorzugsweise als Rundgewinde oder dergleichen ausgebildet ist.

## Claims

1. Method for placing anchors in loose rock having low or no cohesion properties whilst using an anchor which can be used simultaneously as a bore rod (1) and the central axially extending bore (4) thereof is only provided with radial bores (9) at its end towards the bore crown (2), characterised in that,
- during the drilling operation a mortar suspension or similar is added by way of the bore (4),
- during the drilling operation relatively fine particles of released material are flushed out and that relatively coarse particles of released material are flushed around by the mortar suspension and become bonded with the mortar suspension as the mortar suspension hardens,
- and that the outer diameter of the casing which encompasses the anchor and which casing comprises among other things mortar is controlled in the case of a given addition pressure of mortar suspension by varying the drill rotational speed.

2. Injection drill anchor for carrying out the method according to claim 1, having a bore rod (1) which is provided at the outer side with a profile, preferably a round thread, wherein bores (3, 9,30, 30') which serve as outlet ports are only provided in a region adjacent to the bore crown (2), which bores are connected to the central bore (4) of the bore rod (1), characterised in that,
- the bore rod (1) is provided at its end remote from the bore crown (2) - under certain circumstances whilst interpositioning extension pieces - with an adaptor piece (10), by means of which the bore rod (1) is driven and the mortar suspension is also added by means of this adaptor piece (10),
- the bore crown (2) is formed from a tubular projection part (25) and an arrangement attached thereto of freely rotatable splitting tools (31),
- the arrangement comprises at least two lateral webs (26) which protrude laterally from the projection part (25) and which lateral webs (26) form the support for the splitting tools (31) which are disposed at the front sides thereof,
- that the lateral webs (26) extend starting from the front-face end of the bore crown (2) in the direction towards the rear end thereof at an angle with respect to the axis (27) of the projection part (25), namely that they spread outwards in the shape of an arrow,
- the projection part (25) is provided with lateral bores (30') as well as an axial bore (30) at its front-face end, which bores (30', 30) are connected to the central axial bore (4) of the bore rod (1) in manner which is rendered possible by the penetration of the mortar suspension,
- as seen from the front view, the said arrangement including the splitting tools covers a maximum of 50% of the area in which a drilling effect is produced during the drilling operation and
- that the extent to which the lateral webs (26) extend laterally corresponds to a radius (36), which radius (36) corresponds to the minimum radius of such a cross-section in which upon placing a ground anchor or upon erecting a foundation pile there is a certain amount of penetration by the mortar suspension.

3. Injection drill anchor according to claim 2, characterised in that
- the adaptor part (10) comprises a sleeve part (13) intended to receive one end of the bore rod (1) as well as for transmitting the moment of torsion and a fixed housing part (16) which serves to introduce the mortar suspension,
- the sleeve part (13) is provided in the region of the housing part (16) at the periphery side with ports (20) and on the inner side (16) at the periphery side with ports (20) and on the inner side with stop means (21) for the bore rod (1),
- the housing part (16) is provided with an annular space (17) which is intended for the purpose of distributing the mortar suspension and which annular space (17) encompasses the sleeve part (13) and
- that the housing part (16) is fixed between a fixed or a non-releasable and a releasable stop body (15,23) which encompasses the sleeve part with a small amount of play.

4. Injection drill anchor according to claim 2 or 3, characterised in
- that at least two lateral webs (26) are disposed in a plane which includes the axis (27) of the projection part (25) and
- that the lateral webs (26) extend substantially in a straight line as well as being preferably of a quadratic or rectangular cross section.

5. Injection drill anchor according to one of claims 2 to 4, characterised in that the lateral webs (26) are wound in a spiral-like manner in the rotational direction of the bore rod (1).

6. Injection drill anchor according to one of claims 2 to 5, characterised in that the lateral webs (26) are wound about their longitudinal axis.

7. Injection drill anchor according to one of claims 2 to 6, characterised in
- that the axes (32) of the splitting tools (31) extend perpendicular to the lateral webs (26) and
- that the splitting tools (31) are provided with cutting bodies (34,37) which are distributed preferably in a uniform manner.

8. Injection drill anchor according to one of the aforementioned claims 2 to 7, characterised in
- that the projection part (25) is preferably provided with outer threads for the purpose of forming a screw attachment to a bore rod (1) and
- that the outer thread is preferably a round thread or similar.

## Revendications

1. Procédé pour mettre en place un ancrage de forage d'injection dans une roche friable, de faible cohésion ou sans cohésion en utilisant un ancrage simultanément comme tige de forage (1) dont l'alésage central et axial (4) est accompagné d'alésages radiaux (9) prévus exclusivement à son extrémité du côté de la couronne de fleuret (2), caractérisé en ce que :
- l'alésage (4) est utilisé, pendant le forage, pour introduire une suspension de mortier ou similaire ;
- les composants relativement fins du matériau extrait au cours du forage sont évacués par lavage et les composants relativement grossiers du matériau extrait sont enrobés par la suspension de mortier et liés dans cette dernière lors de la prise de ce dernier ; et
- le diamètre extérieur de l'enveloppe de l'ancrage composée, entre autres, de mortier est choisi en fonction de la variation de la vitesse de forage pour une pression d'alimentation donnée de la suspension de mortier.

2. Ancrage de forage d'injection mis en place selon le procédé de la revendication 1, comprenant une tige de forage (1) munie, sur sa face extérieure, d'un profilé, de préférence d'un filet rond, et d'alésages (3, 9, 30, 30') servant d'ouvertures de sortie prévus uniquement dans une zone à proximité de la couronne de fleuret (2), reliés à l'alésage central (4) de la tige de forage (1), caractérisé en ce que :
- la tige de forage (1) est munie, à son extrémité opposée à la couronne de fleuret (2), éventuellement par intercalage de tiges de rallonge, d'un adaptateur (10) assurant l'entraînement de la tige de forage (1) et l'alimentation en suspension de mortier ;
- la couronne de fleuret (2) est constituée d'un tuyau de raccord tubulaire (25) et d'un système d'outils d'arrachage (31) monté sur ce tuyau de raccord de manière à pouvoir tourner librement ;
- le système comprend au moins deux ailes latérales (26) constituant les supports des outils d'arrachage (31) montés sur les faces avant des ailes ;
- les ailes (26) sont orientées vers l'arrière, dans un certain angle par rapport à l'axe (27) du tuyau de raccord (25), à partir de l'extrémité avant de la couronne de fleuret, s'écartant ainsi sous la forme d'une flèche de ce tuyau de raccord ;
- le tuyau de raccord (25) est muni d'alésages latéraux (30'), ainsi que d'un alésage axial (30) à son extrémité avant, ces alésages (30', 30) étant reliés à l'alésage axial central (4) de la tige de forage (1), permettant ainsi le passage d'une suspension de mortier ;
- ledit système, y compris les outils d'arrachage, recouvre au maximum 50% de la surface, vue de face, sur laquelle l'effet de forage est produit ; et
- l'extension latérale des ailes (26) est dimensionnée en fonction d'un rayon (36) correspondant au rayon minimum de la section transversale destinée à la mise en place d'un ancrage de roche ou d'un pilotis de fondation par injection d'une suspension de mortier.

3. Ancrage de forage d'injection selon la revendication 2, caractérisé en ce que :
- l'adaptateur (10) comprend un manchon (13) assurant le logement de l'une des extrémités de la tige de forage (1) et la transmission du couple de rotation, ainsi qu'un boîtier (16) assurant l'introduction de la suspension de mortier ;
- le manchon (13) est muni, sur sa circonférence dans la zone du boîtier (16), d'ouvertures (20) et, du côté intérieur, de moyens de butée (21) pour la tige de forage (1) ;
- le boîtier (16) est muni d'un espace annulaire (17) contournant le manchon (13) et destiné à répartir la suspension de mortier ; et
- le boîtier (16) est monté entre un corps de butée fixe (15) et un corps de butée amovible (23) contournant le manchon avec un faible jeu.

4. Ancrage de forage d'injection selon la revendication 2 ou 3, caractérisé en ce que :
- deux ailes (26) au moins sont disposées sur un plan intégrant l'axe (27) du tuyau de raccord (25) ; et
- les ailes (26) sont sensiblement rectilignes et leur section est de préférence carrée ou rectangulaire.

5. Ancrage de forage d'injection selon l'une quelconque des revendications 2 à 4, caractérisé en ce que les ailes (26) ont une forme hélicoïdale par rapport au sens de rotation de la tige de forage (1).

6. Ancrage de forage d'injection selon l'une quelconque des revendications 2 à 5, caractérisé en ce que les ailes (26) ont une forme hélicoïdale autour de leur axe longitudinal.

7. Ancrage de forage d'injection selon l'une quelconque des revendications 2 à 6, caractérisé en ce que :
- les axes (32) des outils d'arrachage (31) sont orientés dans le sens perpendiculaire par rapport a ceux des ailes (26) ; et
- les outils d'arrachage (31) sont équipés d'éléments de coupe (34, 37) disposés, de préférence, avec une répartition régulière.

8. Ancrage de forage d'injection selon l'une quelconque des revendications précédentes 2 à 7, caractérisé en ce que:
- le tuyau de raccord (25) est, de préférence, muni d'un filetage permettant de le visser dans une tige de forage (1) ; et
- le filetage est, de préférence, à filet rond ou similaire.
